# EUROPÄISCHE PATENTANMELDUNG

(11) **EP 4 141 183 A1**
(43) Veröffentlichungstag der Anmeldung: **01.03.2023**
(21) Anmeldenummer: 22182106.9
(22) Anmeldetag: 30.06.2022
(51) Int. Cl.: E04B 1/86, E04B 9/00, F21V 21/04, F21S 8/06, F21V 21/104, E04B 1/82

(54) **WAND- ODER DECKEN-SCHALLABSORBER MIT OPTIONALER BELEUCHTUNG**

(30) Priorität: 26.08.2021 DE 202021104597 U
(71) Anmelder: Nimbus Group GmbH, 70469 Stuttgart (DE)
(72) Erfinder: JAHNZ, Michael, 70435 Stuttgart (DE); VON BÖTTICHER, Sven, 70192 Stuttgart (DE)
(74) Vertreter: Kohler Schmid Möbus Patentanwälte

(57) **Zusammenfassung**

Ein Schallabsorber (1) zur Wand- oder Deckenmontage weist erfindungsgemäß auf:
- eine Schallabsorberplatte (3) mit einer insbesondere kreisrunden Öffnung (4),
- einen Tubus (5) mit zwei Tubusenden (5a, 5b), mit einem Außengewinde (6) und mit einem radial nach außen vorstehenden Außenflansch (7),
- einen ersten Montagering (8) mit einem Innengewinde (9), und
- eine an der Wand oder Decke (2) zu befestigende Halteeinrichtung (10), wobei die Schallabsorberplatte (3) mit ihrer Öffnung (4) auf den Tubus (5) aufgesteckt und zwischen dem Außenflansch (7) des Tubus (5) und dem auf das Außengewinde (6) aufgeschraubten, ersten Montagering (8) festgeklemmt ist und wobei entweder der Tubus (5) oder der erste Montagering (8) an der Halteeinrichtung (10) gehalten sind.

## Beschreibung

Die Erfindung betrifft einen Schallabsorber zur Wand- oder Deckenmontage.

An der Wand- oder Decke montierte Schallabsorber sind hinlänglich bekannt und dienen dazu, eine Schallabsorption luftgetragener Geräusche ermöglichen. An den Schallabsorbern aus z.B. porösen Materialien oder faserigen Absorptionsmaterialien (wie speziellen Absorbervliesen) werden Schallwellen absorbiert.

Es ist die Aufgabe der vorliegenden Erfindung, einen besonders einfach aufgebauten Schallabsorber anzugeben.

Diese Aufgabe wird erfindungsgemäß gelöst durch einen Schallabsorber zur Wand- oder Deckenmontage, aufweisend
- eine Schallabsorberplatte mit einer insbesondere kreisrunden Öffnung,
- einen Tubus mit zwei Tubusenden, mit einem Außengewinde und mit einem radial nach außen vorstehenden Außenflansch,
- einen ersten Montagering mit einem Innengewinde, und
- eine an der Wand oder Decke zu befestigende Halteeinrichtung,
wobei die Schallabsorberplatte mit ihrer Öffnung auf den Tubus aufgesteckt und zwischen dem Außenflansch des Tubus und dem auf das Außengewinde aufgeschraubten, ersten Montagering festgeklemmt ist und wobei entweder der Tubus oder der erste Montagering an der Halteeinrichtung gehalten sind.

Erfindungsgemäß kann durch das Außengewinde am Tubus somit flexibel auf verschiedene Materialstärken reagiert werden (10-60mm).

In einer bevorzugten Erfindungsvariante weist die Halteeinrichtung ein an der Wand oder Decke zu befestigendes Montageelement auf, das in das Innere des Tubus eingesetzt ist und, gesehen in Richtung vom decken- bzw. wandabgewandten Tubusende hin zum decken- bzw. wandzugewandten Tubusende, einen Innenabsatz des Tubus hintergreift. Vorteilhaft ist der Innenabsatz des Tubus an dem decken- bzw. wandzugewandten Tubusende angeordnet. Der Tubus ist mittels des den Innenabsatz hintergreifenden Montageelements gegen die Wand oder Decke festgeklemmt; im Falle einer Deckenmontage ist der Tubus an dem Montageelement hängend gehalten.

In einer anderen bevorzugten Erfindungsvariante weist die Halteeinrichtung einen weiteren, zweiten Montagering, an dem der erste Montagering über Seile hängend gehalten ist, und ein an der Decke zu befestigendes Montageelement auf, das die Öffnung des zweiten Montagerings durchgreift und auf dem der zweite Montagering aufliegt. Dabei können der erste und/oder der zweite Montagering mehrere Öffnungen zur Befestigung der Seile aufweisen. Besonders vorteilhaft sind der erste und der zweite Montagering baugleich ausgebildet.

Vorzugsweise weist das Montageelement mindestens ein Montageloch für eine an der Wand oder Decke zu befestigende Schraube und mindestens eine Aussparung zum Durchführen eines elektrischen Kabels auf.

Besonders bevorzugt ist ein decken- bzw. wandabgewandtes Tubusende mit einer insbesondere kreisrunden, quadratischen oder rechteckigen Abdeckkappe verschlossen.

Wenn im Inneren des Tubus ein Lichtmodul mit einer Lichtquelle, z.B. LED-Lichtquelle, angeordnet wird, kann der Schallabsorber vorteilhaft auch als Leuchte eingesetzt werden. Das Lichtmodul kann beispielsweise im Loch einer Lochkappe befestigt sein, die ihrerseits an dem decken- bzw. wandabgewandtes Tubusende befestigt ist. Alternativ kann das Leuchtmodul aber auch direkt am Tubus befestigt sein, z.B. an den Tubus angeclipst oder mit einem Außengewinde in ein Innengewinde des Tubus eingeschraubt sein.

Vorzugsweise ist die Schallabsorberplatte kreisrund, quadratisch, oval oder rechteckig ausgebildet und beispielsweise durch ein Absorbervlies gebildet.

In einer bevorzugten Ausführungsform der Erfindung umfasst der Schallabsorber eine Schallabsorberplatte mit mehreren, insbesondere kreisrunden Öffnungen sowie mehrere Tuben, mehrere erste Montageringe und mehrere Halteeinrichtungen auf, wobei die Schallabsorberplatte mit ihren Öffnungen jeweils auf einen Tubus aufgesteckt und zwischen dem Außenflansch des Tubus und einem auf das Außengewinde aufgeschraubten ersten Montagering festgeklemmt sind und wobei entweder die Tuben oder die ersten Montageringe an den Halteeinrichtungen gehalten sind.

Weitere Vorteile der Erfindung ergeben sich aus der Beschreibung, den Ansprüchen und der Zeichnung. Ebenso können die vorstehenden genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a-1c: den erfindungsgemäßen Schallabsorber zur Wand- oder Deckenmontage in einer Seitenansicht (Fig. 1a), im Längsschnitt (Fig. 1b) und in einer Explosionsansicht (Fig. 1c);
- Fig. 2: eine Detailansicht gemäß II in Fig. 1b;
- Fig. 3: ein Montageelement des Schallabsorbers aus Fig. 1 in Form m eines Montagesterns;
- Fig. 4: eine Lampenfassung des erfindungsgemäßen Schallabsorbers; und
- Fign. 5a-5c: den erfindungsgemäßen Schallabsorber zur abgehängten Deckenmontage in einer Explosionsansicht ohne Absorberplatte (Fig. 5a), in einer Seitenansicht ohne Absorberplatte (Fig. 5b) und im Längsschnitt mit Absorberplatte (Fig. 5c).

Der in **Fign. 1a-1c** gezeigte Schallabsorber **1** dient zur Direktmontage an einer Wand oder Decke **2** (Fig. 2). Der Schallabsorber 1 umfasst eine Schallabsorberplatte **3** mit einer zentralen, hier beispielhaft kreisrunden Öffnung **4**, einen Tubus **5** mit einem Außengewinde **6**, mit zwei Tubusenden **5a**, **5b** und mit einem radial nach außen vorstehenden Außenflansch **7** an dem der Wand bzw. Decke 2 abgewandten, ersten Tubusende 5a, sowie einen Montagering **8** mit einem Innengewinde **9** und eine an der Wand oder Decke 2 zu befestigende Halteeinrichtung **10**.

Die Schallabsorberplatte 3 kann, wie im Ausführungsbeispiel gezeigt, kreisrund, aber alternativ auch quadratisch, rechteckig, oval oder als Polygon ausgebildet sein. Die Schallabsorberplatte 3 ist bevorzugt aus einem Absorbervlies gebildet.

Wie in **Fig. 2** gezeigt, ist die Schallabsorberplatte 3 mit ihrer Öffnung 4 auf den Tubus 5 aufgesteckt und zwischen dem Außenflansch 7 des Tubus 5 und dem auf das Außengewinde 6 aufgeschraubten Montagering 8 festgeklemmt. Die Halteeinrichtung 10 ist an der Wand oder Decke 2 befestigt, und der Tubus 5 ist an der Halteeinrichtung 10 gehalten. Die Halteeinrichtung 10 weist ein an der Wand oder Decke 2 zu befestigendes, hier kreisrundes Montageelement **11** auf, das in das Innere des Tubus 5 eingesetzt ist und, gesehen in Richtung vom decken- bzw. wandabgewandten Tubusende 5a hin zum decken- bzw. wandzugewandten Tubusende 5b, also in Fig. 2 nach oben, einen Innenabsatz **12** des Tubus 5 hintergreift.

Der Tubus 5 ist mittels des den Innenabsatz 12 hintergreifenden Montageelements 11 gegen die Wand oder Decke 2 festgeklemmt. Der Innenabsatz 12 ist bevorzugt an dem decken- bzw. wandzugewandten Tubusende 5b angeordnet und durch einen innen umlaufenden Ringabsatz des Tubus 5, z.B. in Form eines Innenrands, gebildet.

Das decken- bzw. wandabgewandtes Tubusende 5a ist mit einer Abdeckkappe **13** verschlossen, die bevorzugt auf das Tubusende 5a aufgeclipst ist. Wie in Fig. 1c gezeigt, hat die Abdeckkappe 13 eine quadratische Außenkontur, aber kann alternativ beispielsweise auch eine kreisrunde, oder rechteckigen Außenkontur haben.

Wie in **Fig. 3** gezeigt, kann das Montageelement 11 einen Außenring **14** und einen inneren Montagestern mit zentralem Loch **15** und mit mehreren, hier drei, das zentrale Loch 15 umgebenden, äußeren Löcher **16** aufweisen. Mindestens eines der Löcher 15, 16 dient als Montageloch für eine Schraube, mit der das Montageelement 11 an die Wand oder Decke 2 angeschraubt wird. Die zwischen Montagering und Außenring 14 vorhandenen Aussparungen **17** können als Kabeldurchführungen dienen.

**Fig. 4** zeigt ein Leuchtmodul **18**, z.B. in Form eines LED-Modul, das ein Modulgehäuse **19** mit einem Außengewinde **20** und mit einem elektrischen Kabel **21** aufweist. Das Leuchtmodul 19 wird mit seinem Außengewinde 20 in ein Loch **22** einer Lochkappe **23** eingeschraubt, die - z.B. analog zur Abdeckkappe 13 - auf das Tubusende 5a aufgeclipst wird. Alternativ kann das Leuchtmodul 18 aber auch direkt am Tubus befestigt sein, z.B. am Tubusende 5a angeclipst oder in ein Innengewinde des Tubus 5 eingeschraubt sein.

Der in **Fign. 5a-5c** gezeigte Schallabsorber 1 dient zur abgehängten Deckenmontage und unterscheidet sich gegenüber dem Schallabsorber 1 der Fign. 1 und 2 dadurch, dass die Halteeinrichtung 10 hier einen weiteren, zweiten Montagering **24**, an dem der erste Montagering 8 über Seile **25** hängend gehalten ist, und ein an der Decke 2 zu befestigendes Montageelement **26** aufweist. Das Montageelement 26 durchgreift die Ringöffnung des zweiten Montagerings 24 und hat einen außen umlaufenden Außenabsatz **27** insbesondere in Form eines Ringabsatzes, auf dem der zweite Montagering 24 aufliegt. Das Montageelement 26 weist ein zentrales Loch **28** auf, das als Montageloch für eine Schraube dient, mit der das Montageelement 26 an die Wand oder Decke 2 angeschraubt wird.

Der erste und der zweite Montagering 8, 24 sind vorzugsweise baugleich ausgebildet und weisen mehrere Öffnungen **29** auf, in denen die Seilenden der Seile 25 befestigt sind.

In einer hier nicht gezeigten Erfindungsvariante weist der Schallabsorber 1 eine Schallabsorberplatte 3 mit mehreren, insbesondere kreisrunden Öffnungen 4 sowie mehrere Tuben 5 und mehrere Halteeinrichtungen 10 auf. Die Schallabsorberplatte 3 ist mit ihren Öffnungen 4 jeweils auf die Tuben 5 aufgesteckt und zwischen dem Außenflansch 7 eines Tubus 5 und einem auf das Außengewinde 6 aufgeschraubten ersten Montagering 8 festgeklemmt. Die Tuben 5 oder die ersten Montageringe 8 sind an den Halteeinrichtungen 10 gehalten. Optional kann der Schallabsorber 1 auch noch mehrere Abdeck- oder Lochkappen 13, 23, mehrere Leuchtmodule 18 und mehrere zweite Montageringe 24 aufweisen.

## Patentansprüche

1. Schallabsorber (1) zur Wand- oder Deckenmontage, aufweisend
- eine Schallabsorberplatte (3) mit einer insbesondere kreisrunden Öffnung (4),
- einen Tubus (5) mit zwei Tubusenden (5a, 5b), mit einem Außengewinde (6) und mit einem radial nach außen vorstehenden Außenflansch (7),
- einen ersten Montagering (8) mit einem Innengewinde (9), und
- eine an der Wand oder Decke (2) zu befestigende Halteeinrichtung (10), wobei die Schallabsorberplatte (3) mit ihrer Öffnung (4) auf den Tubus (5) aufgesteckt und zwischen dem Außenflansch (7) des Tubus (5) und dem auf das Außengewinde (6) aufgeschraubten, ersten Montagering (8) festgeklemmt ist und wobei entweder der Tubus (5) oder der erste Montagering (8) an der Halteeinrichtung (10) gehalten sind.

2. Schallabsorber nach Anspruch 1, **dadurch gekennzeichnet, dass** die Halteeinrichtung (10) ein an der Wand oder Decke (2) zu befestigendes Montageelement (12) aufweist, das in das Innere des Tubus (5) eingesetzt ist und, gesehen in Richtung vom decken- bzw. wandabgewandten Tubusende (5a) hin zum decken- bzw. wandzugewandten Tubusende (5b), einen Innenabsatz (12) des Tubus (5) hintergreift.

3. Schallabsorber nach Anspruch 2, **dadurch gekennzeichnet, dass** der Innenabsatz (12) des Tubus (5) an dem decken- bzw. wandzugewandten Tubusende (5b) angeordnet ist.

4. Schallabsorber nach Anspruch 1, **dadurch gekennzeichnet, dass** die Halteeinrichtung (10) einen weiteren, zweiten Montagering (24), an dem der erste Montagering (8) über Seile (25) hängend gehalten ist, und ein an der Decke (2) zu befestigendes Montageelement (26) aufweist, das die Ringöffnung des zweiten Montagerings (24) durchgreift und auf dem der zweite Montagering (24) aufliegt.

5. Schallabsorber nach Anspruch 4, **dadurch gekennzeichnet, dass** der erste und/oder der zweite Montagering (8, 24) mehrere Öffnungen (29) zur Befestigung der Seile (25) aufweist.

6. Schallabsorber nach Anspruch 4 oder 5, **dadurch gekennzeichnet, dass** der erste und der zweite Montagering (8, 24) baugleich ausgebildet sind.

7. Schallabsorber nach einem der Ansprüche 2 bis 6, **dadurch gekennzeichnet, dass** das Montageelement (11, 26) mindestens ein Montageloch (15, 16, 28) für eine an der Wand oder Decke (2) zu befestigende Schraube aufweist.

8. Schallabsorber nach einem der Ansprüche 2 bis 7, **dadurch gekennzeichnet, dass** das Montageelement (11, 26) mindestens eine Aussparung (17) zum Durchführen eines elektrischen Kabels aufweist.

9. Schallabsorber nach einem der vorhergehenden Ansprüche, **dadurch gekennzeichnet, dass** ein decken- bzw. wandabgewandtes Tubusende (5a) mit einer insbesondere kreisrunden, quadratischen oder rechteckigen Abdeckkappe (13) verschlossen ist.

10. Schallabsorber nach einem der vorhergehenden Ansprüche, **dadurch gekennzeichnet, dass** der Tubus (5) im Inneren ein Leuchtmodul (18) aufweist.

11. Schallabsorber nach Anspruch 10, **dadurch gekennzeichnet, dass** das Leuchtmodul (18) unmittelbar am Tubus (5) befestigt, insbesondere daran angeclipst ist.

12. Schallabsorber nach Anspruch 10 oder 11, **dadurch gekennzeichnet, dass** das Leuchtmodul (18) ein Außengewinde (20) aufweist, mit dem das Leuchtmodul (18) in das Loch (22) einer Lochkappe (23), welche am decken- bzw. wandabgewandten Tubusende (5a) befestigt ist, oder in ein Innengewinde des Tubus (5) eingeschraubt ist.

13. Schallabsorber nach einem der vorhergehenden Ansprüche, **dadurch gekennzeichnet, dass** die Schallabsorberplatte (3) kreisrund, quadratisch, rechteckig oder oval ausgebildet ist.

14. Schallabsorber nach einem der vorhergehenden Ansprüche, **dadurch gekennzeichnet, dass** die Schallabsorberplatte (3) durch ein Absorbervlies gebildet ist.

15. Schallabsorber nach einem der vorhergehenden Ansprüche, **gekennzeichnet durch** eine Schallabsorberplatte (3) mit mehreren, insbesondere kreisrunden Öffnungen (4) sowie durch mehrere Tuben (5), mehrere erste Montageringe (8) und mehrere Halteeinrichtungen (10), wobei die Schallabsorberplatte (3) mit ihren Öffnungen (4) jeweils auf einen Tubus (5) aufgesteckt und zwischen dem Außenflansch (7) des Tubus (5) und einem auf das Außengewinde (6) aufgeschraubten ersten Montagering (8) festgeklemmt sind und wobei entweder die Tuben (5) oder die ersten Montageringe (8) an den Halteeinrichtungen (10) gehalten sind.

## Geänderte Patentansprüche

### Geänderte Patentansprüche gemäss Regel 137(2) EPÜ.

1. Schallabsorber (1) zur Wand- oder Deckenmontage, aufweisend
- eine Schallabsorberplatte (3) aus einem Absorbervlies und mit einer insbesondere kreisrunden Öffnung (4),
- einen Tubus (5) mit zwei Tubusenden (5a, 5b), mit einem Außengewinde (6) und mit einem radial nach außen vorstehenden Außenflansch (7) an dem im montierten Zustand der Wand oder Decke (2) abgewandten Tubusende (5a),
- einen ersten Montagering (8) mit einem Innengewinde (9), und
- eine an der Wand oder Decke (2) zu befestigende Halteeinrichtung (10), wobei die Schallabsorberplatte (3) mit ihrer Öffnung (4) auf den Tubus (5) aufgesteckt und zwischen dem Außenflansch (7) des Tubus (5) und dem auf das Außengewinde (6) aufgeschraubten, ersten Montagering (8) festgeklemmt ist und wobei entweder der Tubus (5) oder der erste Montagering (8) an der Halteeinrichtung (10) gehalten sind.

2. Schallabsorber nach Anspruch 1, **dadurch gekennzeichnet, dass** die Halteeinrichtung (10) ein an der Wand oder Decke (2) zu befestigendes Montageelement (12) aufweist, das in das Innere des Tubus (5) eingesetzt ist und, gesehen in Richtung vom decken- bzw. wandabgewandten Tubusende (5a) hin zum decken- bzw. wandzugewandten Tubusende (5b), einen Innenabsatz (12) des Tubus (5) hintergreift.

3. Schallabsorber nach Anspruch 2, **dadurch gekennzeichnet, dass** der Innenabsatz (12) des Tubus (5) an dem decken- bzw. wandzugewandten Tubusende (5b) angeordnet ist.

4. Schallabsorber nach Anspruch 1, **dadurch gekennzeichnet, dass** die Halteeinrichtung (10) einen weiteren, zweiten Montagering (24), an dem der erste Montagering (8) über Seile (25) hängend gehalten ist, und ein an der Decke (2) zu befestigendes Montageelement (26) aufweist, das die Ringöffnung des zweiten Montagerings (24) durchgreift und auf dem der zweite Montagering (24) aufliegt.

5. Schallabsorber nach Anspruch 4, **dadurch gekennzeichnet, dass** der erste und/oder der zweite Montagering (8, 24) mehrere Öffnungen (29) zur Befestigung der Seile (25) aufweist.

6. Schallabsorber nach Anspruch 4 oder 5, **dadurch gekennzeichnet, dass** der erste und der zweite Montagering (8, 24) baugleich ausgebildet sind.

7. Schallabsorber nach einem der Ansprüche 2 bis 6, **dadurch gekennzeichnet, dass** das Montageelement (11, 26) mindestens ein Montageloch (15, 16, 28) für eine an der Wand oder Decke (2) zu befestigende Schraube aufweist.

8. Schallabsorber nach einem der Ansprüche 2 bis 7, **dadurch gekennzeichnet, dass** das Montageelement (11, 26) mindestens eine Aussparung (17) zum Durchführen eines elektrischen Kabels aufweist.

9. Schallabsorber nach einem der vorhergehenden Ansprüche, **dadurch gekennzeichnet, dass** ein decken- bzw. wandabgewandtes Tubusende (5a) mit einer insbesondere kreisrunden, quadratischen oder rechteckigen Abdeckkappe (13) verschlossen ist.

10. Schallabsorber nach einem der vorhergehenden Ansprüche, **dadurch gekennzeichnet, dass** der Tubus (5) im Inneren ein Leuchtmodul (18) aufweist.

11. Schallabsorber nach Anspruch 10, **dadurch gekennzeichnet, dass** das Leuchtmodul (18) unmittelbar am Tubus (5) befestigt, insbesondere daran angeclipst ist.

12. Schallabsorber nach Anspruch 10 oder 11, **dadurch gekennzeichnet, dass** das Leuchtmodul (18) ein Außengewinde (20) aufweist, mit dem das Leuchtmodul (18) in das Loch (22) einer Lochkappe (23), welche am decken- bzw. wandabgewandten Tubusende (5a) befestigt ist, oder in ein Innengewinde des Tubus (5) eingeschraubt ist.

13. Schallabsorber nach einem der vorhergehenden Ansprüche, **dadurch gekennzeichnet, dass** die Schallabsorberplatte (3) kreisrund, quadratisch, rechteckig oder oval ausgebildet ist.

14. Schallabsorber nach einem der vorhergehenden Ansprüche, **gekennzeichnet durch** eine Schallabsorberplatte (3) mit mehreren, insbesondere kreisrunden Öffnungen (4) sowie durch mehrere Tuben (5), mehrere erste Montageringe (8) und mehrere Halteeinrichtungen (10), wobei die Schallabsorberplatte (3) mit ihren Öffnungen (4) jeweils auf einen Tubus (5) aufgesteckt und zwischen dem Außenflansch (7) des Tubus (5) und einem auf das Außengewinde (6) aufgeschraubten ersten Montagering (8) festgeklemmt sind und wobei entweder die Tuben (5) oder die ersten Montageringe (8) an den Halteeinrichtungen (10) gehalten sind.
